# EUROPÄISCHE PATENTANMELDUNG

(11) **EP 0 025 132 A1**
(43) Veröffentlichungstag der Anmeldung: **18.03.1981**
(21) Anmeldenummer: 80104768.9
(22) Anmeldetag: 12.08.1980
(51) Int. Cl.: C21B 7/10

(54) **Kühlelement für einen metallurgischen Ofen**

(30) Priorität: 25.08.1979 DE 2934453
(71) Anmelder: M.A.N. MASCHINENFABRIK AUGSBURG-NÜRNBERG Aktiengesellschaft, D-4200 Oberhausen 11 (DE)
(72) Erfinder:

(57) **Zusammenfassung**

Kühlelement (1) für einen metallurgischen Ofen, insbesondere Hochofen, das zwischen der Ofenausmauerung und dem Ofenpanzer (2) angeordnet ist. Das Kühlelement (1) besteht aus einer einteiligen metallischen Aufnahmeplatte (3), die an der dem Ofenpanzer (2) zugekehrten Seite Vertiefungen (6a bzw 6b) aufweist, in die unter Zwischenschaltung eines Wärmeleitstoffes (7) ein oder mehrere Kühlrohre (8a, 8b) eingebettet sind, deren Einund Auslaufenden (11 a bzw 11b) unter gasdichter Hindurchführung durch den Ofenpanzer (2) an das Kühlsystem anschließbar sind, und einer einteiligen, mit der Aufnahmeplatte lösbar verbundenen Deckelplatte (4) zur Halterung der Kühlrohre (8a, 8b) mitsamt dem Wärmeleitstoff (7). Zwischen Aufnahmeplatte (3) und Deckelplatte (4) befindet sich eine vorzugsweise gasundurchlässige Wärmeisolationsschicht (9). Die Deckelplatte (4) ist mit am Ofenpanzer (2) anliegenden Rippen (4a, 4b) versehen. In die Felder zwischen den Rippen (4a, 4b) ist ein gasundurchlässiger Wärmedämmstoff (10) eingebracht. Die Befestigung des Kühlelements am Ofenpanzer erfolgt mittels in der Deckelplatte eingesetzter Schraubmittel (14, 15).

## Beschreibung

Die Erfindung betrifft ein Kühlelement für einen metallurgischen Ofen, insbesondere einen Hochofen, zur im wesentlichen lotrechten Anbringung zwischen der Ofenausmauerung und dem Ofenpanzer mit einer metallischen Aufnahmeplatte und mindestens einem in Vertiefungen der Aufnahmeplatte unter Zwischenschaltung eines Wärmeleitstoffs erstreckten Kühlrohr, wobei die Vertiefungen der Aufnahmeplatte und die Kühlrohre mitsamt des Wärmeleitstoffs an der dem Ofenpanzer zugekehrten Seite der Aufnahmeplatte vorgesehen sind und jedes Kühlrohr unter gasdichter Hindurchführung seiner Ein- und Auslaufenden durch den Ofenpanzer nach außen an ein an der Außenseite des Ofenpanzers verlegtes Leitungssystem für das Kühlmedium, insbesondere Kühlwasser, anschließbar ist.

Ein solches Kühlelement ist aus der DE-OS 27 12 563 bekannt. Es schützt sowohl die Ofenausmauerung als auch den Ofenpanzer gegen zu hohe Temperaturen.

Im Falle der DE-OS 27 12 563 ist die Aufnahmeplatte des Kühlelements aus mehreren parallel zueinander erstreckten gußeisernen Stäben gebildet. Hierbei sind die gußeisernen Stäbe an den Kühlrohren befestigt, womit die Kühlrohre selbst den tragenden Teil des Kühlelements bilden.

Der Erfindung liegt die Aufgabe zugrunde, ein Kühlelement bereitzustellen, welches eine größere mechanische Festigkeit als das bekannte besitzt.

Diese Aufgabe wird gemäß der Erfindung dadurch gelöst, daß das Kühlelement eine einteilige Deckelplatte umfaßt, welche an der ebenfalls einteilig ausgebildeten Aufnahmeplatte des Kühlelementes unter Halterung der Kühlrohre mitsamt des Wärmeleitstoffs lösbar festgelegt ist.

Bei dieser Ausbildung des Kühlelementes sind nicht die Kühlrohre der tragende Teil, sondern die Aufnahmeplatte in Verbindung mit der an ihr lösbar festgelegten Deckelplatte. Hiermit ist die mechanische Stabilität des Kühlelementes stark vergrößert.

Es empfiehlt sich, daß das Leitungssystem für das Kühlmedium als ein geschlossener Umlaufkreis für Verdampfungskühlung ausgebildet ist. Hierbei erfolgt die Verdampfung vorzugsweise außerhalb des Kühlelementes im Bereich der Steigleitungen des Umlaufkreises; mit letzterem ist die Bildung von Dampfblasen und Pulsationen innerhalb des Kühlelementes ausgeschlossen, die zu einem Durchbrennen der Kühlrohre und damit zum Ausfall des Kühlelementes führen könnte.

Es empfiehlt sich, daß die Aufnahmeplatte und die Dekkelplatte des Kühlelementes miteinander verschraubt sind. Hierdurch ist der Zeitaufwand für den Zusammenbau des Kühlelementes bzw. für den Austausch von Kühlelementteilen gering gehalten.

Die mechanische Stabilität des Kühlelementes ist vergrößert, wenn die Deckelplatte die Aufnahmeplatte zumindest in deren wesentlichem Flächenbereich abdeckt. Gemäß einem bevorzugten Merkmal der Erfindung ist die Deckelplatte mit der Aufnahmeplatte flächengleich ausgebildet, womit die Deckelplatte mit der Aufnahmeplatte umfangsseitig abschließt.

Gemäß einer Weiterbildung der Erfindung ist die Aufnahmeplatte als eine gußeiserne.Platte ausgebildet. Auch die Deckelplatte besteht vorzugsweise aus einer gußeisernen Platte.

Der innerhalb der Vertiefungen der Aufnahmeplatte verlegte Wärmeleitstoff sichert einen großen Wärmeübergang von seiten des Ofeninneren bzw. der Ofenausmauerung auf die Kühlrohre. Es empfiehlt sich, daß der Wärmeleitstoff allein innerhalb der Vertiefungen der Aufnahmeplatte vorgesehen ist, da so einerseits der Wärmeübergang auf die Kühlrohre ausreichend groß ist, andererseits der Bedarf an Wärmeleitstoff klein gehalten ist.

Gemäß einem bevorzugten Ausführungsbeispiel der Erfindung sind die Aufnahmeplatte an ihrer dem Ofenpanzer zugekehrten Seite außerhalb ihrer Vertiefungen und die Deckelplatte an ihrer der Ofenausmauerung zugekehrten Seite eben ausgebildet, wobei die Kühlrohraußenwandungen mit den seitlich der Vertiefungen der Aufnahmeplatte anschließenden Bereichen der Aufnahmeplatte im wesentlichen eben abschließen.

Indem die Aufnahmeplatte und die Deckelplatte in den angegebenen Flächenbereichen wie zuvor beschrieben xx eben ausgebildet sind, ist ihr Herstellungsaufwand gering. Außerdem ist dadurch eine kompakte, platzsparende Bauweise des Kühlelementes erreicht. Wenn der Wärmeleitstoff insoweit außerdem nur innerhalb der Vertiefungen der Aufnahmeplatte vorgesehen ist, können Aufnahmeplatte und Deckelplatte vollständig aneinander . zur Anlage kommen, was die Stabilität des Kühlelementes weiter vergrößert.

Es wird vorgezogen, daß der Wärmeleitstoff große Plastizität besitzt und insbesondere aus metallischem Aluminium besteht, wobei die Kühlrohre unter Anpressung gegen den Wärmeleitstoff in die Vertiefungen der Aufnahmeplatte eingebracht sind. Durch die Verwendung von metallischem Aluminium als Wärmeleitstoff ist ein guter Wärmeübergang und damit eine große Kühlwirkung der Kühlrohre sichergestellt. Die große Plastizität des Wärmeleitstoffs, wie sie bei metallischem Aluminium ohne weiteres gegeben ist, bedeutet, daß sich in den Bereichen der Kühlrohrwandungen keine den Wärmeübergang auf die Kühlrohre vermindernden Gaspolster, insbesondere aus Ofengasen, bilden können.

Nach einem bevorzugten Ausführungsbeispiel der Erfindung ist die Deckelplatte an der Aufnahmeplatte unter Zwischenschaltung einer zumindest über den wesentlichen Flächenbereich der Deckelplatte erstreckten, vorzugsweise gasundurchlässige Wärmeisolationsschicht, z. B. aus einem Asbestmaterial, festgelegt. Die Wärmeisolationsschicht führt zu geringen Temperaturen im Bereich des Ofenpanzers, womit dieser in geringerem Umfang Wärmebelastungen ausgesetzt ist. Dabei stellt die Gasundurchlässigkeit der Wärmeisolationsschicht einen größeren Schutz gegenüber aggressiven Gasen und Dämpfen sicher, die über die Ofenausmauerung aus dem Ofeninneren her in den Bereich des Kühlelementes gelangen. Durch die Verwendung einer gasundurchlässigen Wärmeisolationsschicht ist insbesondere eine größere Haltbarkeit des in die Vertiefungen der Aufnahmeplatte verlegten Wärmeleitstoffs, z. B. metallisches Aluminium, erreicht.

Die Aufnahmeplatte weist an ihrer der-Ofenausmauerung zugekehrten Seite vorzugsweise Rippen, insbesondere solche in Form von Querrippen-auf. In die Aussparungen dieser Rippen werden die feuerfesten Steine der Ofenausmauerung eingebracht.

Auch die Deckelplatte ist an ihrer dem Ofenpanzer zugekehrten Seite bevorzugt mit Rippen, vorzugsweise in Form von sich kreuzenden Längs- und Querrippen versehen. Das Kühlelement kommt sodann im Bereich der Rippen der Deckelplatte am Ofenpanzer zur Anlage, wobei zwischen den Rippen der Deckelplatte ein Wärmedämmstoff eingebracht ist, für den nach der Erfindung in erster Linie ein gasundurchlässiger Wärmedämmstoff eingesetzt wird. Indem die Deckelplatte in diesem Fall lediglich im Bereich ihrer Rippen am Ofenpanzer zur Anlage kommt, ist der Ofenpanzer gegenüber einem freien Wärmeübergang auf ihn weiter geschützt. Der Schutz des Ofenpanzers gegen zu hohe Temperaturen ist weiterhin durch den Wärmedämmstoff vergrößert, der zwischen den Rippen der Deckelplatte eingebracht ist. Besteht der Wärmedämmstoff außerdem aus gasundurchlässigem Material, ist die Möglichkeit des Eintritts von schädlichen Gasen in den Bereich des Kühlelements von seiten seiner dem Ofenpanzer zugekehrten Seite her weiter verringert.

Die mechanische Festigkeit des Kühlelementes wird weiter vergrößert, wenn die Ein- und Auslaufenden der Kühlrohre durch die Deckelplatte hindurchgeführt sind. Demgemäß weist die Deckelplatte des Kühlelementes nach der Erfindung mindestens eine öffnung zur Hindurchführung der Ein- und Auslaufenden der Kühlrohre in Richtung zum Ofenpanzer hin auf.

Jedes Kühlrohr verläuft vorzugsweise in der Ebene der Aufnahmeplatte etwa U-förmig, wobei die Ein- und Auslaufenden durch eine gemeinsame öffnung in der Deckelplatte in Richtung zum Ofenpanzer geführt sind. Dabei ist es vorteilhaft, daß die Ein- und Auslaufenden aller Kühlrohre durch eine einzige gemeinsame Öffnung in der Deckelplatte in Richtung zum Ofenpanzer erstreckt sind.

Auf diese Weise sind die für die Hindurchführung der Ein- und Auslaufenden der Kühlrohre vorzusehenden öffnungen im Ofenpanzer zahlenmäßig gering, womit auch die Gefahr des Übertritts von Gasen und Dämpfen über den Ofenpanzer nach außen in die Umgebung vom Ofeninneren her vermindert ist.

Es wird vorgezogen, das Kühlelement am Ofenpanzer nicht durch Schweißung, sondern durch Keile oder Schrauben zu befestigen. Gemäß einem bevorzugten Ausführungsbeispiel ist das Kühlelement am Ofenpanzer mittels an der Deckelplatte angesetzter Schraubmittel festlegbar.

Die Schraubmittel zur Festlegung des Kühlelementes am Ofenpanzer umfassen vorzugsweise einen an der Deckelplatte angesetzten, durch den Ofenpanzer nach außen hindurchführbaren und innenseitig von einem oder mehreren Ein- und Auslaufenden der Kühlrohre gasdicht durchsetzten Befestigungsstutzen, über den das Kühlelement am Ofenpanzer mittels einer auf den Befestigüngsstutzen von außen unter Zwischenschaltung eines gasdichten Dichtungsringes aufschraubbaren xxx Ringmutter festlegbar ist.

Das Kühlelement gemäß der Erfindung ist bei großer mechanischer Festigkeit bzw. Stabilität durch größtmögliche Kompaktheit ausgezeichnet. Dieses Kühlelement kann unmittelbar entlang dem Ofenpanzer erstreckt werden, ohne Bildung eines freien Raumes zwischen Kühlelement und Ofenpanzer, in den schädliche Gase und Dämpfe von seiten des Ofeninneren her eintreten könnten.

Gemäß einem weiteren Merkmal der Erfindung ist der Deckelplatte im Bereich der-Hindurchführung jedes Einund Auslaufendes eines Kühlrohres eine nach der Anbringung des Kühlelementes von außen her einsehbare Kontrolleinrichtung zur Feststellung von Wasseründichtigkeiten zugeordnet. Diese Kontrolleinrichtung ermöglicht es, das Kühlelement mit einfachen Mitteln auf Wasserundichtigkeit hin zu überwachen.

Die Erfindung wird im nachfolgenden anhand eines in der Zeichnung schematisch dargestellten Ausführungsbeispiels eines erfindungsgemäß gestalteten Kühlelementes erläutert. Es zeigen:
Fig. 1 das Kühlelement in perspektivischer Ansicht ohne Verschraubung von Aufnahme-und Deckelplatte, vom Ofenpanzer her gesehen und teilweise geschnitten;
Fig. 2 das Kühlelement der Fig. 1 in der Draufsicht bei Verschraubung von Aufnahme-und Deckelplatte, vom Ofenpanzer her gesehen;
Fig. 3 die Deckelplatte des Kühlelementes der Fig. 1 und 2 mit eingelegtem Wärmeleitstoff, in Richtung zur Ofenausmauerung gesehen;
Fig. 4 das.Kühlelement der Fig. 1 bis 3 im zusammengebauten Zustand im Vertikalschnitt, im wesentlichen gemäß der Linie IV-IV der Fig. 3;
Fig. 5 einen Teil des Kühlelementes der Fig. 1 bis 4 im Horizontalschnitt gemäß Linie V-V der Fig. 4;
Fig. 6 einen Teil des Kühlelementes der Fig. 1 bis 5 im zusammengebauten Zustand im Vertikalschnitt nach seiner Anbringung zwischen Ofenausmauerung und Ofenpanzer;
Fig. 7 einen Teil des Kühlelementes der Fig. 1 bis 6 im zusammengebauten Zustand nach seiner Anbringung zwischen Ofenausmauerung und Ofenpanzer in Frontansicht gemäß Linie VII-VII der Fig. 6, teilweise im Schnitt.

Das mit 1 bezeichnete Kühlelement für einen metallurgischen Ofen, insbesondere einen Hochofen, dessen Anbringung zwischen der nicht dargestellten-Ofenausmauerung und dem Ofenpanzer 2 in lotrechter Lage aus Fig. 6 ersichtlich ist, weist eine gußeiserne Aufnahmeplatte 3 und eine gußeiserne Deckelplatte 4 auf, die jeweils einteilig sind und aneinander mittels Verschraubung 5 lösbar festgelegt werden können. Die Aufnahmeplatte 3 und die Deckelplatte 4 sind rechteckförmig und besitzen die gleiche Grundfläche, womit ihre Umfangsbereiche zusammenfallen.

Die Aufnahmeplatte 3 weist zwei in ihrer Ebene im wesentlichen U-förmig verlaufende Vertiefungen 6a und 6b auf, wobei in jeder der Vertiefungen 6a bzw. 6b unter Zwischenschaltung eines Wärmeleitstoffs 7 je ein Kühlrohr 8a bzw. 8b verläuft. Die Vertiefungen 6a, 6b der Aufnahmeplatte 3 und die Kühlrohre 8a, 8b befinden sich mitsamt des Wärmeleitstoffs 7 an der dem Ofenpanzer 2- zugekehrten Seite der Aufnahmeplatte 3.

Es ist die Aufnahmeplatte 3 an ihrer dem Ofenpanzer 2 zugekehrten Seite außerhalb ihrer Vertiefungen 6a, 6b und die Deckelplatte 4 an ihrer der Ofenausmauerung zugekehrten Seite eben ausgebildet, wie insbesondere aus den Fig. 4 und 5 ersichtlich ist. Diese Figuren veranschaulichen auch, daß die Außenwandungen der Kühlrohre 8a, 8b mit den seitlich der Vertiefungen 6a, 6b erstreckten Bereichen der Aufnahmeplatte 3 eben abschlie-Ben.

Wie Fig. 3 zeigt, ist der Wärmeleitstoff 7 allein innerhalb der Vertiefungen 6a, 6b der Aufnahmeplatte 3 erstreckt. Der Wärmeleitstoff 7 besitzt große Plastizität und besteht aus metallischem Aluminium, wobei die Kühlrohre 8a, 8b in die Vertiefungen 6a, 6b unter Anpressung gegen den Wärmeleitstoff 7 eingebracht sind. Andererseits ist zwischen Aufnahmeplatte 3 und Deckelplatte 4 über die gesamte Fläche der Deckelplatte 4 eine gasundurchlässige Wärmeisolationsschicht 9 aus einem Asbestmaterial erstreckt.

Die Aufnahmeplatte 3 besitzt an ihrer der Ofenausmauerung zugekehrten Seite Querrippen 3a, in deren Aussparungen. 3b nach Anbringung des Kühlelementes 1 zwischen der Ofenausmauerung und dem Ofenpanzer 2 die feuerfesten Steine der Ofenausmauerung hineinragen.

Auch die Deckelplatte 4 besitzt Rippen in Form von Längs- und Querrippen 4a mit Aussparungen 4b. Die Längs- und Querrippen 4a kreuzen einander und sind mitsamt der Aussparungen 4b an der dem Ofenpanzer 2 zugekehrten Seite der Deckelplatte 4 vorgesehen. Wie Fig. 6 zeigt, kommt das Kühlelement 1 am Ofenpanzer 2 mit den Längs- und Querrippen 4a der Deckelplatte 4 zur Anlage, wobei zwischen den Längs- und Querrippen 4a ein gasundurchlässiger Wärmedämmstoff 10 eingebracht ist.

Das Kühlrohr 8a ist ebenso wie das Kühlrohr 8b unter gasdichter Hindurchführung seiner Ein- und Auslaufenden 11a bzw. 11b durch den Ofenpanzer 2 nach außen an ein an der Außenseite des Ofenpanzers 2 verlegtes, in der Zeichnung nicht dargestelltes Leitungssystem für das Kühlmedium anschließbar. Dieses Leitungssystem ist als ein geschlossener Umlaufkreis für Verdampfungskühlung ausgebildet, wobei die Verdampfung außerhalb des Kühlelementes 1 im Bereich der nicht dargestellten Steigleitungen des Umlaufkreises erfolgt.

Die Ein- und Auslaufenden der beiden Kühlrohre 11a, 11b sind durch die Deckelplatte 4 im Bereich einer gemeinsamen öffnung 12 in Richtung zum Ofenpanzer 2 und damit nach außen hindurchführbar, was insbesondere aus Fig. 6 ersichtlich ist.

Das Kühlelement 1 ist am Ofenpanzer 2 über einen Befestigungsstutzen 13 festlegbar. Wie Fig. 6 zeigt, ist dieser Befestigungsstutzen, der innenseitig von allen vier Ein- und Auslaufenden 11a, 11b der beiden Kühlrohre 8a, 8b gasdicht durchsetzt ist, an der Deckelplatte 4 angesetzt und durch den Ofenpanzer 2 nach außen hindurchführbar.

Der Befestigungsstutzen 13 besitzt außenseitig und innenseitig je ein Schraubgewinde 14 bzw. 15. Auf das außenseitige Schraubgewinde 14 ist eine xxx Ringmutter 14a geschraubt, während am innenseitigen Schraubgewinde 15 eine Gegenmutter 15a angeschraubt ist.

Zwischen der xxx Ringmutter 14a und dem Ofenpanzer 2 befindet sich ein außenseitiger gasdichter Dichtungsring 16 aus einem elastischen Werkstoff sowie eine Stahlunterlegscheibe 16a, während zwischen dem Ofenpanzer 2 und der Deckelplatte 4 eine Isoliermanschette . 17 geklemmt ist. Seitlich der Isoliermanschette 17 schließt sich zwischen Kühlelement 1 und dem Ofen^{p}an- zer 2 eine dünne Isolierschicht 17a an.

Unter die an das innenseitige Schraubgewinde 15 angeschraubte Gegenmutter 15a ist eine weitere Stahlunterlegscheibe 18 sowie ein innenseitiger Dichtungsring 18a untergeklemmt, auf den innenseitig eine Stahlunterlegscheibe 19 nachfolgt.

Die beiden Stahlunterlegscheiben 18 und 19 sowie der innenseitige Dichtungsring 18a besitzen öffnungen zur Hindurchführung der Ein- und Auslaufenden 11a, 11b der beiden Kühlrohre 8a, 8b; diese öffnungen sind im einzelnen aus Fig. 7 ersichtlich.

Der Deckelplatte 4 ist im Bereich ihrer öffnung 12 zur Hindurchführung der Ein- und Auslaufenden 11a, 11b der beiden Kühlrohre 8a, 8b eine nach der Anbringung des Kühlelementes 1 von außen her einsehbare Kontrolleinrichtung 20 in Form eines Inspektionsstutzens zugeordnet. Mittels dieser Kontrolleinrichtung können von außen her leicht Wasserundichtigkeiten im Bereich des Kühlelementes festgestellt werden. Die Kontrolleinrichtung 20 dient somit zur Überwachung der Kühlrohre 8a, 8b. Sollte eines der Kühlrohre 8a bzw. 8b undicht werden, so würde die öffnung 12 der Deckelplatte 4 mit Kühlmedium gefüllt, was unter Verwendung der Kontrolleinrichtung 20 leicht feststellbar sein würde.

## Patentansprüche

1. Kühlelement für einen metallurgischen Ofen, insbesondere einen Hochofen, zur im wesentlichen lotrechten Anbringung zwischen der Ofenausmauerung und dem Ofenpanzer mit einer metallischen Aufnahmeplatte und mindestens einem in Vertiefungen der Aufnahmeplatte unter Zwischenschaltung eines Wärmeleitstoffs erstreckten Kühlrohr, wobei die Vertiefungen der Aufnahmeplatte und die Kühlrohre mitsamt des Wärmeleitstoffs an der dem Ofenpanzer zugekehrten Seite der Aufnahmeplatte vorgesehen sind und jedes Kühlrohr unter gasdichter Hindurchführung seiner Ein- und Auslaufenden durch den Ofenpanzer nach außen an ein an der Außenseite des Ofenpanzers verlegtes Leitungssystem für das Kühlmedium, insbesondere Kühlwasser, anschließbar ist, gekennzeichnet durch eine einteilige, an der ebenfalls einteilig ausgebildeten Aufnahmeplatte (3) unter Halterung der Kühlrohre (8a, 8b) mitsamt des Wärmeleitstoffs (7) lösbar festgelegte Deckelplatte (4).

2. Kühlelement nach Anspruch 1, dadurch gekennzeichnet, daß das Leitungssystem für das Kühlmedium als ein geschlossener Umlaufkreis für Verdampfungskühlung ausgebildet ist, wobei die Verdampfung vorzugsweise außerhalb des Kühlelements (1) im Bereich der Steigleitungen des Umlaufkreises erfolgt.

3. Kühlelement nach Anspruch 1 oder 2, dadurch gekennzeichnet, daß die Aufnahmeplatte (3) und die Deckelplatte (4) miteinander verschraubt sind..

4. Kühlelement nach Anspruch 1, 2 oder 3, dadurch gekennzeichnet, daß die Deckelplatte (4) die Aufnahmeplatte (3) zumindest in deren wesentlichem Flächenbereich abdeckt, wobei diese Platten (3, 4) vorzugsweise rechteckförmig ausgebildet sind.

5. Kühlelement nach Anspruch 1 oder 2, dadurch gekennzeichnet, daß die Aufnahmeplatte (3) und gegebenenfalls die Deckelplatte (4) je als gußeiserne Platte ausgebildet sind.

6. Kühlelement nach Anspruch 1 oder einem der folgenden, dadurch gekennzeichnet, daß der Wärmeleitstoff (7) allein innerhalb der Vertiefungen (6a, 6b) der Aufnahmeplatte (3) vorgesehen ist.

7. Kühlelement nach Anspruch 1 oder einem der folgenden, dadurch gekennzeichnet, daß die Aufnahmeplatte (3) an ihrer dem Ofenpanzer (2) zugekehrten Seite außerhalb ihrer Vertiefungen (6a, 6b) und die Deckelplatte (4) an ihrer der Ofenausmauerung zugekehrten Seite eben ausgebildet sind, wobei die Kühlrohraußenwandungen mit den seitlich der Vertiefungen (6a, 6b) der Aufnahmeplatte (3) erstreckten Bereichen der Aufnahmeplatte (3) im wesentlichen eben abschließen.

8. Kühlelement nach Anspruch 1 oder einem der folgenden, dadurch gekennzeichnet, daß der Wärmeleitstoff (7) große Plastizität besitzt und insbesondere aus metallischem Aluminium besteht und daß die Kühlrohre (8a, 8b) unter Anpressung gegen den Wärmeleitstoff (7) in die Vertiefungen (6a, 6b) der Aufnahmeplatte (3) eingebracht sind.

9. Kühlelement nach Anspruch 1 oder einem der folgenden, dadurch gekennzeichnet, daß die Deckelplatte (4) an der Aufnahmeplatte (3) unter Zwischenschaltung einer zumindest über den wesentlichen Flächenbereich der Deckelplatte (4) erstreckte, vorzugsweise gasundurchlässige Wärmeisolationsschicht (9), z. B. aus einem Asbestmaterial, festgelegt ist.

10. Kühlelement nach Anspruch 1 oder einem der folgenden, dadurch gekennzeichnet, daß die Aufnahmeplatte (3) an ihrer der Ofenausmauerung zugekehrten Seite Rippen, vorzugsweise in Form von Querrippen (3a) aufweist, in deren Aussparungen (3b) die feuerfesten Steine der Ofenausmauerung einbringbar sind.

11. Kühlelement nach Anspruch 1 oder einem der folgenden, dadurch gekennzeichnet, daß-die Deckelplatte (4) an ihrer dem Ofenpanzer (2) zugekehrten Seite mit Rippen, vorzugsweise in Form von sich kreuzenden Längs- und Querrippen (4a), versehen ist, mit denen das Kühlelement (1) am Ofenpanzer (2) zur Anlage kommt, wobei zwischen den Rippen (4a) der Deckelplatte (4) ein vorzugsweise gasundurchlässiger Wärmedämmstoff (10) eingebracht ist.

12. Kühlelement nach Anspruch 1 oder einem der folgenden, dadurch gekennzeichnet, daß die Deckelplatte (4) mindestens eine öffnung (12) zur Hindurchführung der Ein- und Auslaufenden (11a, 11b) der Kühlrohre (8a, 8b) in Richtung zum Ofenpanzer (2) aufweist.

13. Kühlelement nach Anspruch 12, dadurch gekennzeichnet, daß jedes Kühlrohr (8a, 8b) in der Ebene der Aufnahmeplatte (3) etwa U₋förmig verläuft, wobei die Ein- und Auslaufenden (11a, 11b) durch eine gemeinsame öffnung (12) in der Deckelplatte (4) in Richtung zum Ofenpanzer (2) geführt sind.

14. Kühlelement nach Anspruch 13, dadurch gekennzeichnet, daß die Ein- und Auslaufenden (11a, 11b) aller Kühlrohre (8a, 8b) durch eine einzige gemeinsame öffnung (12) in der Deckelplatte (4) in Richtung zum Ofenpanzer (2) geführt sind.

15. Kühlelement nach Anspruch 1 oder einem der folgenden, dadurch gekennzeichnet, daß das Kühlelement (1) am Ofenpanzer (2) mittels an der Deckelplatte (4) angesetzter Schraubmittel (13 ff) festlegbar ist.

16. Kühlelement nach Anspruch 15, dadurch gekennzeichnet, daß die Schraubmittel (13 ff) einen an der Deckelplatte (4) angesetzten, durch den Ofenpanzer (2) nach außen hindurchführbaren und innenseitig von einem oder mehreren Ein- und Auslaufenden (11a, 11b) der Kühlrohre (8a, 8b) gasdicht durchsetzten Befestigungsstutzen (13) umfassen, über den das Kühlelement (1) am Ofenpanzer (2) mittels einer auf dem Befestigungsstutzen (13) von außen unter Zwischenschaltung eines gasdichten Dichtungsringes 317) aufschraubbaren Ringmutter (14a) festlegbar ist.

17. Kühlelement nach Anspruch 1 oder einem der folgenden, dadurch gekennzeichnet, daß der Deckelplatte (4) im Bereich der Hindurchführung jedes Ein- und Auslaufendes (11a, 11b) eines Kühlrohres (8a, 8b) eine nach der Anbringung des Kühlelementes (1) von außen her einsehbare Kontrolleinrichtung (20) zur Feststellung von Wasserundichtigkeiten zugeordnet ist.
